# EUROPÄISCHE PATENTSCHRIFT

(11) **EP 1 207 983 B1**
(45) Veröffentlichungstag und Bekanntmachung des Hinweises auf die Patenterteilung: **24.03.2004**
(21) Anmeldenummer: 00958435.0
(22) Anmeldetag: 11.08.2000
(51) Int. Cl.: B26D 7/00, B23Q 1/01, B26D 7/26

(54) **MASCHINE ZUM QUERSCHNEIDEN VON MATERIALBAHNEN**
MACHINE FOR CROSSCUTTING WEBS OF MATERIAL
MACHINE POUR COUPER EN TRAVERS DES BANDES DE MATERIAU

(30) Priorität: 01.09.1999 DE 19941581
(43) Veröffentlichungstag der Anmeldung: 29.05.2002
(73) Patentinhaber: Jagenberg Querschneider GmbH, 41468 Neuss (DE)
(72) Erfinder: SPIX, Guido, D-41564 Kaarst (DE); STITZ, Albert, D-51515 Kürten (DE); THIEVESSEN, Karl, D-41516 Grevenbroich (DE)
(74) Vertreter: Jostarndt, Hans-Dieter, Dr. Dipl.-Phys.
(86) Internationale Anmeldenummer: PCT/EP2000/007859
(87) Internationale Veröffentlichungsnummer: WO 2001/015875

(56) Entgegenhaltungen:
- EP-A- 0 234 559
- DE-C- 3 917 492
- US-A- 4 428 265
- US-A- 5 058 472
- US-A- 5 802 941
- US-A- 5 915 644

## Beschreibung

### Technisches Gebiet

Die Erfindung betrifft eine Maschine zum Querschneiden von Materialbahnen, insbesondere Papier- oder Kartonbahnen, mit einem Maschinengestell bestehend aus jeweils einer Seitenwand an jeder Längsseite der Maschine, wobei die Seitenwände über Quertraversen miteinander verbunden sind, und mit zwei Messertrommeln, die mit ihren axialen Enden jeweils in den Seitenwänden gelagert sind.

### Stand der Technik

Maschinen zum Querschneiden von Papier- oder Kartonbahnen enthalten bekannterweise zwei in einem Maschinengestell übereinander rotierbar gelagerte Messertrommeln, deren Messer eine zwischen ihnen durchlaufende Materialbahn mit einem Scherenschnitt durchschneiden. Das Maschinengestell besteht aus Seitenwänden, die über Quertraversen miteinander verbunden sind. Bei den bekannten Querschneidemaschinen ist das Maschinengestell in einer geschweißten Stahlkonstruktion hergestellt. Die Traversen sind mit den Seitenwänden verschweißt. Üblicherweise bestehen die Seitenwände aus mehreren Seitenteilen, die miteinander verschraubt oder verschweißt sind. Eine derart aufgebaute gattungsgemäße Querschneidemaschine ist in der
DE 198 03 522-A beschrieben.

### Darstellung der Erfindung

Der Erfindung liegt die Aufgabe zugrunde, eine gattungsgemäße Querschneidemaschine so zu verbessern, dass sie bei konstruktiv vereinfachter Bauweise in der Lage ist, Materialbahnen mit hoher Schnittgenauigkeit bei sehr großer Produktionsgeschwindigkeit zu schneiden.

Gemäß der Erfindung wird diese Aufgabe dadurch gelöst, dass die Seitenwände des Maschinengestells aus Seitenteilen aufgebaut sind, wobei die entsprechenden Seitenteile an beiden Längseiten mit zumindest einer verbindenden Quertraverse aus einem Stück gegossen sind.

Diese Konstruktion ermöglicht eine sehr hohe Fertigungsgenauigkeit und sichert eine extrem hohe Steifigkeit des Gestells, da keine die Stabilität beeinträchtigenden Verschraubungen vorhanden sind. Weiterhin läßt sich das Maschinengestell vereinfacht montieren, da es aus weniger Teilen aufgebaut ist.

Bei der bevorzugten Ausgestaltung nach Patentanspruch 2 baut sich das Maschinengestell aus zwei Gestellteilen auf, wobei jedes Gestellteil aus zwei durch zumindest eine Quertraverse miteinander verbundenen Seitenteilen besteht. Die Trennlinie zwischen zwei Seitenteilen an jeder Längsseite verläuft durch die beiden Drehachsen der Messertrommeln. Diese Konstruktion hat den Vorteil, dass sich die Messertrommeln sehr einfach ein- und ausbauen lassen.

Bei der besonders vorteilhaften Ausgestaltung nach Patentanspruch 3 besteht das Maschinengestell aus einem Hauptgestell, das unterhalb der Lagerung der Messertrommeln eine horizontale Stufe aufweist, und einem auf diese Stufe aufgesetzten Zusatzgestell.

Gemäß der bevorzugten Ausgestaltung nach Patentanspruch 4 weisen die Seitenteile angegossene Lagerschalen zur Aufnahme der Wälzlager auf, in denen die Messertrommeln gelagert sind. Da kein angeschraubter Lagerflansch erforderlich ist, können die Lageröffnungen mit geringerem Abstand voneinander angeordnet sein. Dies ermöglicht es, im Durchmesser größere Wälzlager einzusetzen und somit die Messertrommeln mit dickeren Wellenzapfen zu versehen.

Bei der bevorzugten Ausgestaltung nach Patentanspruch 5 ist die aus zwei Klemmwalzen bestehende Vorzieheinrichtung für die Bahn in Bahnlaufrichtung vor den Messertrommeln in dem Maschinengestell gelagert. Die Vorzieheinrichtung benötigt somit kein eigenes Gestell.

Gemäß der Ausführungsform nach Patentanspruch 6 sind alle breiteren Maschinenelemente, insbesondere die Zahnräder der Messertrommeln und der Hebeantrieb für eine Vorziehwalze, an der Außenseite der Seitenwände angeordnet. Dies ermöglicht es, das Maschinengestell möglichst schmal mit einer lichten Weite zwischen den Seitenwänden zu gestalten, die maximal 200 mm breiter ist als die maximale Bahnbreite der einlaufenden Materialbahn. Diese Ausgestaltung hat den weiteren Vorteil, dass die zusätzlichen Maschinenelemente für Wartungsarbeiten gut zugänglich sind.

### Kurze Beschreibung der Zeichnung

Die Zeichnung dient zur Erläuterung der Erfindung anhand eines vereinfacht dargestellten Ausführungsbeispiels.

Es zeigen:
- Figur 1: eine Ansicht in Bahnlaufrichtung auf die Querschneidemaschine,
- Figur 2: eine Seitenansicht und
- Figur 3: eine Seitenansicht des aus einem Haupt- und einem Zusatzgestell aufgebauten Maschinengestells.

### Wege zur Ausführung der Erfindung

Die in den Figuren 1 und 2 ausschnittsweise schematisch dargestellte Querschneidemaschine dient zum Querschneiden von Papier- oder Kartonbahnen bei der Herstellung von Papier- oder Kartonbögen. Sie arbeitet bei Bahngeschwindigkeiten von mehreren 100 m/min, beispielsweise mit 400 m/min und schneidet Bögen in Formatlängen von ca. 400 mm bis ca. 200 mm. Ihre Arbeitsbreite, i. e. die maximale Breite der zu verarbeitenden Bahn, liegt im Bereich von einem bis mehreren Metern, im Ausführungsbeispiel bei 2200 mm. Die gewünschten Formatbreiten werden durch Längsschneiden der Bahn mittels einer nicht dargestellten Längsschneidevorrichtung eingestellt, von der die Bahn vor dem Querschneiden in Einzelbahnen der gewünschten Breite aufgeteilt wird.

Die Querschneidemaschine enthält zwei Messertrommeln 1, 2, die an ihren axialen Enden in Seitenwänden 3, 4 des Maschinengestells drehbar gelagert sind. Die beiden Messertrommeln 1, 2 sind übereinander mit parallel ausgerichteten Rotationsachsen angeordnet. Jede Messertrommel 1, 2 ist auf ihrem Umfang jeweils mit einem Messer 7, 8 bestückt, die auf bekannte Weise schraubenlinienförmig in axialer Richtung über die Arbeitsbreite verlaufend befestigt sind. Sie sind so gegeneinander eingestellt, dass sie eine durchlaufende Bahn mit einem Scherenschnitt durchtrennen, wobei die schraubenlinienförmige Anordnung der Messer 6, 7 es ermöglicht, eine durchlaufende Bahn senkrecht zu der Bahnlaufrichtung durchzuschneiden.

Jede Messertrommel 1, 2 besteht aus einem walzenförmigen Grundkörper, an dessen Stirnseiten Wellenzapfen 8, 9 befestigt sind. Die Wellenzapfen 8, 9 sind über Wälzlager 10 rotierbar in den Seitenwänden 3, 4 gelagert. Auf jedem Wellenzapfen 8, 9 ist als Synchronisationsstimrad jeweils ein Zahnrad 11, 12 befestigt, wobei die Zahnräder 12 der oberen Messertrommel 2 in die Zahnräder 11 der unteren Messertrommel 1 eingreifen. Die Zahnräder 11, 12 sind jeweils an der Außenseite der Seitenwände 3, 4 angeordnet. Zumindest an einen Wellenzapfen 8, 9 ist ein Elektromotor als Drehantrieb für die Messertrommeln 1, 2 angekoppelt, der außen an einer Seitenwand 3, 4 des Maschinengestells angeflanscht ist. Im vorliegenden Ausführungsbeispiel sind zwei Antriebsmotoren 13, 14 vorhanden, die in sogenannter Z-Anordnung an beiden Maschinenseiten jeweils an einer Messertrommel 1, 2 angekoppelt sind.

Das auf einem Fundament 15 aufgebaute Maschinengestell besteht aus den beiden Seitenwänden 3, 4 und aus Quertraversen 16, 17, 18, 19, die die Seitenwände 3, 4 miteinander verbinden. Wie aus den Figuren 2 und 3 ersichtlich, besteht jede Seitenwand 3, 4 aus zwei Seitenteilen 21, 22, die mittels Schrauben 23 miteinander verschraubbar sind. Wesentlich für die Erfindung ist, dass die Seitenwände 3, 4 aus Seitenteilen 21, 22 aufgebaut sind, wobei die entsprechenden Seitenteile 21 bzw. 22 an beiden Längsseiten mit zumindest einer, bevorzugt allen verbindenden Quertraversen 16, 20 aus einem Stück gegossen sind.

In der in Figur 2 und 3 dargestellten bevorzugten Ausführungsform enthält das Maschinengestell ein Hauptgestell, das von den beiden Seitenteilen 21 und den verbindenden, mit den Seitenteilen 21 aus einem Stück gegossenen Quertraversen 16, 17, 18, 19.

Jeweils ein weiteres Seitenteil 22 bildet mit der ebenfalls mit den Seitenteilen 22 aus einem Stück gegossenen Verbindungstraverse 20 ein Zusatzgestell, das an dem Hauptgestell festgeschraubt werden kann. Jede Seitenwand 3, 4 ist so aufgeteilt, dass die Trennlinie teilweise geradlinig zwischen zwei Seitenteilen 21, 22 durch die Drehachsen der beiden Messertrommeln 1, 2 verläuft. Jedes Seitenteil 21 des Hauptgestells weist unterhalb der Lagerung der Messertrommeln 1, 2 eine horizontale Stufe auf. Auf diese Stufe wird das jeweilige Seitenteil 22 des Zusatzgestells aufgesetzt.

Wie aus Figur 3 ersichtlich, weist jedes Seitenteil 21, 22 an der senkrechten Kante, an der die Seitenteile zusammengeschraubt werden, zwei mit geringem Abstand übereinander angeordnete halbkreisförmige Aussparungen 24, 25 auf. Beim Zusammensetzen bilden die beiden Aussparungen 24, 25 jeweils eine kreisförmige Lageröffnung, in die das Lager 10 einer Messertrommel 1, 2 eingesetzt wird. Außen um die Lageröffnung ist jeweils eine Lagerschale 26, 27 angegossen, so dass kein zusätzlicher Lagerflansch erforderlich ist. Zwei weitere halbkreisförmige Lagerschalen 28, die ebenfalls an dem jeweiligen Seitenteil 21, 22 angegossen sind, bilden einen Befestigungsflansch für einen Antriebsmotor 14.

Die zweiteilige Form des Maschinengestells ermöglicht es, durch Abschrauben des Zusatzgestells die Lagerung der Messertrommeln zu öffnen und so eine Messertrommel 1, 2 schnell ein- und auszubauen.

In Bahnlaufrichtung - in Figur 2 von links nach rechts - ist unmittelbar vor den Messertrommeln 1, 2 eine Bahnvorzieheinrichtung angeordnet, die aus zwei Klemmwalzen 29, 30 besteht. Die untere Klemmwalze 29 wird über einen Riementrieb von einem Antriebsmotor 31 angetrieben, der an der Seitenwand 3 befestigt ist. Sie ist mit jedem axialen Ende in einer Lageröffnung 31 eines Seitenteils 21 gelagert. Die obere Vorziehwalze 30 ist frei drehbar und von der unteren Vorziehwalze 29 abhebbar gelagert, damit eine Bahn zwischen die beiden Walzen 29, 30 eingeführt werden kann. Die Abhebbarkeit der oberen Vorziehwalze 30 wird dadurch ermöglicht, dass sie mit ihren seitlichen Enden in ringförmigen Lagerbuchsen gelagert ist, die exzentrisch drehbar an der Innenseite des jeweiligen Seitenteils 21 befestigt sind. Die exzentrisch gelagerten Lagerbuchsen sind über Hebel mit einer pneumatischen Kolben-Zylinder-Einheit verbunden, die als Hebeantrieb für die obere Vorziehwalze 30 wirkt. Die pneumatische Kolben-Zylinder-Einheit und die an der Lagerbuchse angreifenden Hebel sind auf der Außenseite jeder Seitenwand 3, 4 gelagert. In Figur 3 ist die Öffnung 32 in dem Seitenteil 21 angedeutet, über die ein Hebel mit der innen angeordneten Lagerbuchse verbunden ist.

Zur Verbesserung der Stabilität des Maschinengestells wird die lichte Weite zwischen den beiden Seitenwänden 3, 4 möglichst gering gehalten. Daher sind alle Maschinenelemente mit Ausnahme der Messertrommeln, die eine Breite von mehr als 100 mm aufweisen, an der Außenseite der Seitenwände 3, 4 angeordnet. Derartige, außen angeordnete Maschinenelemente sind die Zahnräder 11, 12, der Hebeantrieb für die obere Vorziehwalze 30 und der Antrieb für eine Bahnklemmeinrichtung. Soweit die Maschinenelemente aus Funktionsgründen innen im Bereich zwischen der maximalen Arbeitsbreite und den Seitenwänden 3, 4 angeordnet sein müssen, wie es beispielsweise bei den Lagerbuchsen der oberen Vorziehwalze 30 der Fall ist, sind diese so gestaltet, dass ihre Breite weniger als 100 mm beträgt. Die lichte Weite zwischen den Seitenwänden 3, 4 ist somit maximal 200 mm breiter als die maximale Bahnbreite der einlaufenden Materialbahn.

## Patentansprüche

1. Maschine zum Querschneiden von Materialbahnen, insbesondere Papier- oder Kartonbahnen, mit einem Maschinengestell bestehend aus jeweils einer Seitenwand (3, 4) an jeder Längsseite der Maschine, wobei die Seitenwände (3, 4) über Quertraversen (16 bis 20) miteinander verbunden sind, und mit zwei Messertrommeln (1, 2), die mit ihren axialen Enden jeweils in den Seitenwänden (3, 4) gelagert sind, **dadurch gekennzeichnet, dass** die Seitenwände (3, 4) des Maschinengestells aus Seitenteilen (21, 22) aufgebaut sind, wobei die entsprechenden Seitenteile (21, 22) an beiden Längsseiten mit zumindest einer verbindenden Quertraverse (16 bis 20) aus einem Stück gegossen sind.

2. Maschine nach Anspruch 1, **dadurch gekennzeichnet, dass** sich das Maschinengestell aus zwei Gestellteilen aufbaut, wobei jedes Gestellteil aus zwei durch zumindest eine Quertraverse (16 bis 20) miteinander verbundenen Seitenteilen (21, 22) besteht, und die Trennlinie zwischen zwei Seitenteilen (21, 22) an jeder Längsseite durch die beiden Drehachsen der Messertrommeln (1, 2) verläuft.

3. Maschine nach Anspruch 2, **dadurch gekennzeichnet, dass** das Maschinengestell aus einem Hauptgestell, das unterhalb der Lagerung der Messertrommeln (1, 2) eine horizontale Stufe aufweist, und einem auf diese Stufe aufgesetzten Zusatzgestell besteht.

4. Maschine nach einem der Ansprüche 1 bis 3, **dadurch gekennzeichnet, dass** die Seitenteile (21, 22) angegossene Lagerschalen (26, 27) zur Aufnahme der Wälzlager (10) aufweisen, in denen die Messertrommeln (1, 2) gelagert sind.

5. Maschine nach einem der Ansprüche 1 bis 4, **dadurch gekennzeichnet, dass** eine aus zwei Klemmwalzen (29, 30) bestehende Vorzieheinrichtung für die Bahn in Bahnlaufrichtung vor den Messertrommeln (1, 2) in dem Maschinengestell gelagert ist.

6. Maschine nach einem der Ansprüche 1 bis 5, **dadurch gekennzeichnet, dass** alle breiteren zusätzlichen Maschinenelemente, insbesondere die Zahnräder (11, 12) der Messertrommeln (1, 2) und der Hebeantrieb für eine Vorziehwalze (30), an der Außenseite der Seitenwände (3, 4) angeordnet sind.

## Claims

1. A machine for cross-cutting strips of material, in particular strips of paper or cardboard, with a machine frame comprising one respective lateral wall (3, 4) on each longitudinal side of the machine in each case, wherein the lateral walls (3, 4) are connected to each other by way of transverse members (16 to 20), and with two cutter drums (1, 2) which are mounted with their axial ends in the lateral walls (3, 4) in each case, **characterized in that** the lateral walls (3, 4) of the machine frame are formed from lateral parts (21, 22), wherein the corresponding lateral parts (21, 22) are cast in one piece with at least one connecting transverse member (16 to 20) on both longitudinal sides.

2. A machine according to Claim 1, **characterized in that** the machine frame is formed from two frame parts, wherein each frame part comprises two lateral parts (21, 22) which are connected to each other by at least one transverse member (16 to 20), and the separating line between two lateral parts (21, 22) on each longitudinal sides extends through the two axes of rotation of the cutter drums (1, 2).

3. A machine according to Claim 2, **characterized in that** the machine frame comprises a main frame, which has a horizontal step below the mounting of the cutter drums (1, 2), and an additional frame placed on the said step.

4. A machine according to one of Claims 1 to 3, **characterized in that** the lateral parts (21, 22) have integrally cast bearing shells (26, 27) for receiving the rolling bearings (10) in which the cutter drums (1, 2) are mounted.

5. A machine according to one of Claims 1 to 4, **characterized in that** a pre-drawing device, comprising two pinching rollers (29, 30), for the strip is mounted in the machine frame upstream of the cutter drums (1, 2) in the running direction of the strip.

6. A machine according to one of Claims 1 to 5, **characterized in that** all the wider additional machine elements, in particular the gearwheels (11, 12) of the cutter drums (1, 2) and the lifting drive for a pre-drawing roller (30), are arranged on the outside of the lateral walls (3, 4).

## Revendications

1. Machine pour couper transversalement des bandes de matière notamment de papier ou de carton comprenant un bâti formé chaque fois d'une paroi latérale (3, 4) sur chaque grand côté de la machine, les parois latérales (3, 4) étant reliées par des traverses (16-20) et deux tambours porte-couteau (1, 2) dont les extrémités axiales sont montées chacune dans les parois latérales (3, 4),
**caractérisée en ce que**
les parois latérales (3, 4) du bâti de la machine sont composées de parties de côté (21, 22),
les parties de côté correspondantes (21, 22), au niveau des deux grands côtés, étant coulées en une seule pièce avec au moins une traverse de liaison (16-20).

2. Machine selon la revendication 1,
**caractérisée en ce que**
son bâti est formé de deux parties, chaque partie de bâti se composant de deux parties de paroi latérale (21, 22) reliées au moins par une traverse (16, 20) et la ligne de séparation entre les deux parties latérales (21, 22) au niveau de chaque grand côté passe par les deux axes de rotation des tambours porte-couteau (1, 2).

3. Machine selon la revendication 2,
**caractérisée en ce que**
la bâti de la machine se compose d'un bâti principal ayant en dessous des paliers des tambours porte-couteaux (1, 2), un gradin horizontal et un bâti complémentaire installé sur ce gradin.

4. Machine selon l'une des revendications 1 à 3,
**caractérisée en ce que**
les parties latérales (21, 22) comportent des coquilles de paliers (26, 27) coulées, pour recevoir les paliers de roulement (10) dans lesquels sont montés les tambours porte-couteau (1, 2).

5. Machine selon l'une des revendications 1 à 4,
**caractérisée en ce que**
le bâti de la machine reçoit une installation d'entraînement par traction formée de deux cylindres de pincement (29, 30) pour la bande, ces cylindres étant installés en amont des tambours porte-couteau (1, 2) dans le sens de passage de la bande.

6. Machine selon l'une des revendications 1 à 5,
**caractérisée en ce que**
tous les éléments de machine, supplémentaires, plus larges, notamment les roues dentées (11, 12) des tambours porte-couteau (1, 2) et l'entraînement de levage d'un cylindre d'entraînement (30), sont installés sur le côté extérieur des parois latérales (3, 4).
